# FASCICULE DE BREVET EUROPEEN

(11) **EP 0 220 671 B1**
(45) Date de publication et mention de la délivrance du brevet: **06.03.1991**
(21) Numéro de dépôt: 86114632.2
(22) Date de dépôt: 22.10.1986
(51) Int. Cl.: A63B 63/00

(54) **Dispositif pour l'entraînement et le perfectionnement du tir au but d'un joueur de football**
Übungsgerät zum Trainieren des Schusses eines Fussballspielers
Training device to improve a football player's goal shot

(30) Priorité: 29.10.1985 CH 4638/85
(43) Date de publication de la demande: 06.05.1987
(73) Titulaire: Morard, Nicolas, CH-1950 Sion (CH)
(72) Inventeur: Morard, Nicolas, CH-1950 Sion (CH)
(74) Mandataire: Misrachi, Alfred

(56) Documents cités:
- DE-A- 2 341 666
- DE-U- 8 520 019

## Description

La présente invention a pour objet un dispositif pour l'entraînement et le perfectionnement du tir au but d'un joueur de football comprenant un écran amovible apte à être posé et monté sur le cadre d'un but de football, sur toute la surface de celui-ci, et présentant une pluralité d'endroits pour le placement du ballon, ces endroits étant placés à des distances et à des niveaux différents par rapport au cadre. L'importance de la précision apportée aux tirs aux buts dans l'issue d'un match est évidente et ce constat souligne l'importance de la qualité d'un entraînement au tir au but des joueurs amateurs aussi bien que professionnels de ce sport mondialement prisé.

L'entraînement au tir au but d'un joueur de football se pratique habituellement sans l'aide de dispositifs particuliers.

Cet entraînement consiste, pour le joueur, à prendre pour cible la totalité du rectangle formé par le cadre du but et le sol sous-jacent, avec ou sans la présence d'un gardien.

Pour être efficace, cet entraînement se fait de préférence en présence d'un entraîneur apte à contrôler le tir et à conseiller le joueur pendant que celui-ci dirige son tir à gauche ou à droite, au ras du sol ou en hauteur à l'intérieur du rectangle précité.

En présence d'un gardien dans le but, le joueur dirige son tir en fonction de la position de celui-ci, en choisissant pour cible l'endroit qu'il juge le plus difficile à défendre et le plus facile à atteindre, partant de cette position. L'entraîneur commente le choix de l'endoit choisi pour cible, conseille, et corrige les fautes ayant entraîné une imprécision dans le tir.

En l'absence d'un gardien dans le but, l'entraînement est plus délicat du fait de l'absence de motivation qu'entraîne cette situation. Dans ce cas, un programme de tirs d'entraînement doit de préférence être établi par l'entraîneur pour palier à cette absence.

L'entraînement sans gardien dans le but, s'il est plus délicat, présente cependant l'avantage d'être plus universel, dans ce sens que la personnalité du gardien ne fait plus partie des données à considérer et que le joueur peut ainsi mieux concentrer toute son attention sur la précision du tir.

On connaît des dispositifs tels que ceux décrits en début d'exposé. Ainsi, dans le document DE-U-8 520 019, l'écran comprend une pluralité de trous pourvus d'un filet de récupération du ballon; et dans le document DE-A-2 341 666, l'écran comporte une pluralité de trous repérés par un chiffre attribuant une valeur à l'ouverture considérée. Dans un cas comme dans l'autre, la désignation et la détection des trous ne sont pas faciles, ce qui nuit à la vitesse d'instruction aussi bien que d'exécution du tir. En outre, la récupération du ballon derrière l'écran ou dans les filets est source de perte de temps.

Le dispositif selon l'invention a pour but de faciliter et de rendre plus efficace le contrôle du déroulement d'un programme d'entraînement de tir au but en l'absence d'un gardien dans le but, aussi bien pour le joueur que pour l'entraîneur.

A cet effet, le dispositif selon l'invention est caractérisé en ce que les endroits de placement du ballon sont des cibles de couleurs différentes.

De la sorte, l'entraîneur aussi bien que le joueur peuvent facilement vérifier la précision de chaque tir effectué par visualisation de l'impact du ballon sur l'écran par rapport à la cible visée.

Les couleurs différentes des cibles facilitent grandement la localisation de la cible à viser selon les ordres donnés par l'entraîneur tout au long du déroulement du programme de tir, et évitent les malentendus.

Enfin, l'entraîneur peut avec plus de sûreté adapter le programme de tir en fonction des résultats clairs et indiscutables fournis par la visualisation des impacts et apporter des corrections d'autant mieux adaptées aux erreurs de tir.

Le dessin annexé représente, à titre d'exemple, une forme d'exécution de l'objet de l'invention.

Cet objet est constitué par un écran 1 amovible de surface rectangulaire prévu pour être posé et monté sur les trois côtés du cadre d'un but de football, non représenté, et sur toute la surface du but.

Le montage de cet écran 1 sur le cadre du but est obtenu par des moyens de fixation représentés par de petits cercles 2 régulièrement espacés sur les trois côtés destinés à être posés respectivement sur les deux poteaux et la traverse du cadre en question.

Ces moyens de fixation 2 peuvent être de toute nature connue tels que par exemple des oeillets destinés à un laçage autour des poteaux et de la traverse du cadre du but ou bien destinés à être enfilés dans des boutons fixés à ces éléments.

L'écran 1 présente une pluralité de cibles 3, 4, 5, 6 et 7, ici rondes et au nombre de cinq qui sont marquées et placées à des distances et à des niveaux différents par rapport au cadre du but sur lequel cet écran est destiné à être posé.

Les cibles 3, 4, 5, 6 et 7 sont de couleurs différentes choisies pour pouvoir les distinguer clairement l'une de l'autre.

## Revendications

1. Dispositif pour l'entraînement et le perfectionnement du tir au but d'un joueur de football, comprenant un écran amovible apte à être posé et monté sur le cadre d'un but de football, sur toute la surface de celui-ci, et présentant une pluralité d'endroits pour le placement du ballon, ces endroits étant placés à des distances et à des niveaux différents par rapport au cadre, caractérisé en ce que les endroits de placement du ballon sont des cibles de couleurs différentes.

## Claims

1. A device for training and perfecting the goal shooting of a footballer, comprising a removable screen adapted to be laid and mounted on the frame of a football goal, all over the surface thereof, and comprising a plurality of points for placing the football, these points being located at various distances and levels with respect to the frame, characterized in that the points for placing the football are targets of various colours.

## Patentansprüche

1. Vorrichtung zum Trainieren und Verbessern des Torschusses eines Fußballspielers, die einen abnehmbaren, im Rahmen eines Fußballtores einsetzbaren und befestigbaren Schirm umfaßt, der die gesamte Torfläche abdeckt und eine Vielzahl von Stellen für die Plazierung des Fußballs aufweist, welche in unterschiedlichen Abständen und Höhen zum Rahmen angeordnet sind,
dadurch gekennzeichnet, daß diese Stellen für die Plazierung des Balles Zielscheiben mit unterschiedlichen Farben sind.
